# EUROPÄISCHE PATENTSCHRIFT

(11) **EP 1 568 451 B1**
(45) Veröffentlichungstag und Bekanntmachung des Hinweises auf die Patenterteilung: **16.01.2008**
(21) Anmeldenummer: 05405211.3
(22) Anmeldetag: 25.02.2005
(51) Int. Cl.: B26D 7/10, B65B 61/10, B31B 1/90, B65D 81/00

(54) **Verfahren und Vorrichtung zum Stanzen eines Filtermaterials**
Method and apparatus for punching a filtering medium
Procédé et dispositif pour découper une matière filtrante

(30) Priorität: 27.02.2004 CH 333042004
(43) Veröffentlichungstag der Anmeldung: 31.08.2005
(73) Patentinhaber: Nestec S.A., 1800 Vevey (CH)
(72) Erfinder: Tüns, Heinz-Josef, 8447 Dachsen (CH)
(74) Vertreter: Rupp, Christian

(56) Entgegenhaltungen:
- EP-A- 1 471 012
- DE-A1- 10 032 458
- DE-A1- 10 208 997
- US-A- 3 623 209
- US-A- 4 823 660
- US-A1- 2002 015 768

## Beschreibung

### TECHNISCHES GEBIET

Die vorliegende Erfindung betrifft ein Verfahren sowie eine Vorrichtung zum Ausstanzen von Einlagen aus einer Einlagematerialbahn aus einem nicht-gewobenen Material. Die Erfindung ist insbesondere im Bereich der Herstellung von Kaffeekapseln mit Einlagen aus Polyurethanvlies angesiedelt.

### STAND DER TECHNIK

Vor allem in der Lebensmittelindustrie werden Behälter oft mit Einlagen versehen, die die verschiedenartigsten Funktionen erfüllen können. Beispielsweise können Behälter, in denen feuchtigkeitsempfindliches Pulver enthalten ist, mit einer Einlage versehen sein, die die Feuchtigkeit absorbiert und das Pulver trocken hält. Andere Behälter, in denen Flüssigkeiten enthalten sind, können mit selbstabdichtenden Einlagen versehen sein, so dass trotz einer Beschädigung des Behälters ein Auslaufen des Inhalts verhindert wird. Andere Anwendungen bestehen darin, Einlagen vorzusehen, welche nach Aktivierung eine Substanz in den Hauptraum freisetzen, wie dies z.B. bei Kapseln oder Becher für Trinkwasser der Fall sein könnte, in welche nach einem Anstechen o.ä. eine Desinfektionsflüssigkeit in kontrollierter Dosierung abgegeben wird.

Selbstabdichtende Einlagen finden auch bei Kaffeepulver-Kapseln Anwendung. Dort sind die Einlagen üblicherweise am Boden der Kaffeepulver-Kapseln vorgesehen. Zur Kaffeezubereitung werden die Kapseln im Kaffeeautomaten mit einer Nadel oder mit 3 Stichmessem auf der Bodenfläche verteilt angestochen und Wasser wird durch das Kaffeepulver in die Kapseln eingeleitet. Nachdem der Kaffee zubereitet worden ist und die Nadel wieder herausgezogen wurde, bleiben die Kaffeepulver-Kapseln aufgrund der selbstabdichtenden Einlage dicht. Dadurch wird vermieden, dass beim Herausnehmen der Kaffeepulver-Kapseln Reste des heissen Zubereitungswassers auslaufen und den Benutzer verbrühen können und eine Verschmutzung der Kapselkammer des Kaffeeautomaten wird verhindert.

Die Behälter werden aus einer Behältermaterialbahn, beispielsweise einem Aluminiumband, geformt. Sie werden aus einer Bahn ausgestanzt und anschliessend durch Umformen, wie beispielsweise Tiefziehen oder Blasformen, gefertigt. Die

Einlagen selber werden aus einer bandförmigen Einlagenmaterialbahn herausgestanzt, bevor sie auf das Aluminiumband aufgesiegelt werden. Das Ausstanzen und Einbringen der Einlagen ist, speziell bei selbstabdichtenden Einlagen, oft mit technischen Schwierigkeiten verbunden: Selbstdichtende Einlagen weisen bei Zugbeanspruchung eine hohe Elastizität auf, damit sie beim Durchbohren der Behälterwand mitsamt der Einlage durch ihre Eigenelastizität das Loch sofort abdichten. Ausserdem weisen die Oberflächen solcher selbstdichtender Einlagen eine gewisse Adhäsionsfähigkeit auf, sodass die Lochränder bei einer Durchbohrung der selbstdichtenden Einlagen aneinander haften bleiben und die Abdichtung verstärken. Die hohe Elastizität des Einlagenmaterials hat einerseits zur Folge, dass eine Vorschubbewegung des Einlagenmaterialbandes nur mit geringer Geschwindigkeit erfolgen kann bzw. dass nur geringe Zugkräfte auf das Einlagenmaterial wirken können, andererseits führt sie zusammen mit anderen Materialeigenschaften dazu, dass der Stanzprozess typischerweise aufwändig durchgeführt werden muss, damit die Stanzung insbesondere bei hohen Produktionsgeschwindigkeiten stets sauber gewährleistet ist.

Das Herstellverfahren kann jedoch nur dann wirtschaftlich gestaltet werden, wenn die Behälter mit hohen Taktraten mit Einlagen versehen und hergestellt werden.

Aus der DE 100 32 458 A1 ist ein Stanzwerkzeug zur Herstellung von Durchbrüchen in Werkstücken aus thermoplastischem Material bekannt, bei welchem mit einem eine stirnseitig umlaufende Schneide aufweisenden, in einem Arbeitshub mit einer Schneidplatte in Eingriff bringbaren und dabei das zwischen seiner Schneide und der Schneidplatte angeordnete Werkstück unter Erzeugung eines Wanddurchbruches in Schneidrichtung durchdringenden örtlich beheizbaren Stempel, wobei der Stempel des Stanzwerkzeuges als einteiliger, beheizbarer Schneidstempel mit einer stirnseitig umlaufenden Schneide mit einer V-förmigen Schneidengeometrie ausgebildet ist. Der Stempel kann dabei als Option in einen kegelförmigen, nach sich in vom Stempel abgewandter Richtung erweiternden Durchbruch in der Schneidplatte eingreifen, und das Stanzteil wird über diesem Durchbruch anschliessend offenbar ausgeworfen.

### DARSTELLUNG DER ERFINDUNG

Der Erfindung liegt demnach die Aufgabe zugrunde, ein Verfahren, respektive eine Vorrichtung, zur Verfügung zu stellen, welches einen zuverlässigen und hohen Geschwindigkeiten zugänglichen Stanzprozess erlaubt, selbst beim Stanzen von Einlagen aus einer Einlagematerialbahn aus einem schwierig zu bearbeitenden nicht-gewobenen Material.

Die Lösung dieser Aufgabe wird dadurch erreicht, dass beim Verfahren in einem ersten Schritt die Einlagenmaterialbahn zwischen eine eine Stanzöffnung aufweisende Schneidmatrize und eine eine im Stanzbereich zur Stanzöffnung zulaufende Schneidfläche aufweisende entsprechende Schneide geführt wird, und in einem zweiten Schritt die Schneidmatrize und die Schneide in einer Richtung im wesentlichen senkrecht zur Ebene der Einlagenmaterialbahn derart aufeinander zugeführt werden, dass die Schneide in die Stanzöffnung der Schneidmatrize teilweise eingreift und die dazwischen liegende Einlagenmaterialbahn unter Ausbildung der Einlage ausgetrennt wird, wobei die Schneide und/oder die Schneidmatrize auf einer Temperatur gehalten werden, bei welcher eine wenigstens teilweise Abschmelzung des Einlagenmaterials stattfindet.

Der Kern der Erfindung besteht somit darin, den mechanischen Stanzprozess durch die Anwendung von erhöhter Temperatur zu unterstützen, und somit den klassischer Weise nur mechanisch durchgeführten Stanzprozess zu erleichtern respektive zu verbessern. Nach dem Stand der Technik werden derartige Einlagen typischerweise durch eine Kugelkopf-Schneide, welche sich zum Abtrennen bei eingeklemmtem Einlagematerial innerhalb der Schneidmatrize drehen muss, um überhaupt genügende Trennwirkung zu erzeugen, gestanzt. Ausserdem ist nach dem Stand der Technik eine grosse Stanzkraft erforderlich, um überhaupt eine genügende Wirkung zu erzeugen. Durch die zusätzliche Anwendung von Hitze kann entsprechend die Stanzkraft reduziert werden, da kleinste Fasern abgeschmolzen werden.

Ein derartiges Verfahren kann insbesondere dann angewendet werden, wenn es sich bei der Einlagematerialbahn um ein Polyurethanvlies, bevorzugt aus einem thermoplastischen Polyurethan auf Polyester- oder Polyetherbasis handelt, wobei dann insbesondere bevorzugt die Schneide und/oder die Schneidmatrize auf einer Temperatur im Bereich von 75°-90°C gehalten wird/werden. Z. B. im Bereich der Herstellung von Kaffeekapseln handelt es sich beim Polyurethanvlies um ein Polyurethanvlies mit einer Luftdurchlässigkeit von mehr als 300 l/m²/s und mit einer Porengrösse im Bereich von 10 bis 40 µm, bevorzugt bei einer Dicke von im Bereich von 0.1 bis 0.3 mm. Auch derartiges Material kann mit dem vorgeschlagenen Verfahren sehr effizient gestanzt werden.

Gemäss einer ersten bevorzugten Ausführungsform der Erfindung wird das Verfahren unter Verwendung einer Schneidmatrize durchgeführt, welche eine im wesentlichen zylindrische, bevorzugt kreiszylindrische Stanzöffnung aufweist, und wobei die Schneidfläche der Schneide mit der Zylinderachse einen spitzen Winkel, insbesondere bevorzugt im Bereich von 30 bis 60° (bevorzugt ca. 45°) einschliesst. Vorzugsweise ist dabei die Schneide derart ausgelegt, dass sie bei Kontakt der Schneidfläche mit der Schneidmatrize nur um wenige Zehntel Millimeter, beispielsweise nur 1/10mm in die Stanzöffnung der Schneidmatrize eingreift.

Insbesondere aber nicht ausschliesslich im Bereich der Herstellung von Kaffeekapseln erweist es sich gemäss einer weiteren bevorzugten Ausführungsform der Erfindung als vorteilhaft, die Schneide als Ringschneide auszubilden, welche innerhalb der Schneidfläche über eine Öffnung verfügt, durch welche ein Stempel senkrecht zur Ebene der Einlagematerialbahn geführt wird, wobei in einem dritten Schritt des Verfahrens der Stempel die Einlage durch die Stanzöffnung abführt, und wobei insbesondere bevorzugt diese Abführung auf eine zweite Materialbahn erfolgt. Die Einlage kann dabei bevorzugt durch die Stanzöffnung geführt werden und in Kontakt mit der zweiten Materialbahn gebracht werden, wobei insbesondere bevorzugt die Einlage mit der zweiten Materialbahn verbunden wird. Dies lässt sich beispielsweise aber nicht ausschliesslich im Bereich der Herstellung von Kaffeekapsel dadurch realisieren, dass die Einlage mit der zweiten Materialbahn in einem Heisssiegelprozess verbunden wird, wobei insbesondere bevorzugt auf der der Einlage abgewandten Seite der zweiten Materialbahn eine Siegelheizung angeordnet ist, welche auf einer Temperatur gehalten wird, welche eine Aktivierung eines auf der der Einlage zugewandten Seite der zweiten Materialbahn angeordneten Siegelmaterials auslöst.

Im Zusammenhang mit der Erwärmung von Schneide und/oder Schneidmatrize erweist es sich gemäss einer weiteren bevorzugten Ausführungsform als vorteilhaft, diese induktiv herbeizuführen. Es ist aber auch möglich, andere Erwärmungsverfahren zu verwenden wie beispielsweise elektrische Heizung, optische Heizung und Ähnliches. Die Aufheizung sollte dabei wenigstens im Moment der Zusammenführung von Schneide und/oder Schneidmatrize auf der gewünschten Temperatur gewährleistet sein, dies bevorzugt im Bereich von 50 bis 150° C, insbesondere bevorzugt im Bereich von 75 bis 100 °C. Bevorzugt wird die Schneide auf dieser Temperatur gehalten.

Gemäss einer weiteren bevorzugten Ausführungsform handelt es sich beim Verfahren um ein Verfahren zum Herstellen von becherförmigen, mit einer Einlage versehenen Behältern (insbesondere von Kaffeekapseln), welches dadurch gekennzeichnet ist, dass die Einlagen vor dem Umformen der becherförmigen Behälter ausgestanzt werden, an den Stellen aufgebracht werden, an denen die Behälter in einem nachfolgenden Arbeitsgang durch Umformen gefertigt werden, und dass die becherförmigen Behälter anschliessend aus einer Behältermaterialbahn ausgestanzt und dann in einem Umformprozess geformt werden, wobei bevorzugt in einem Schritt zwischen 6 und 12 Einlagen, insbesondere bevorzugt 8 Einlagen ausgestanzt werden. Die Einlagen werden dabei bevorzugt aus einer Einlagenmaterialbahn ausgestanzt, und die Einlagenmaterialbahn und die Behältermaterialbahn werden derart übereinander zugeführt, dass die Einlagen unmittelbar nach deren Ausstanzen aus der Einlagenmaterialbahn auf die darunter resp. darüber liegende Behältermaterialbahn aufgebracht und mit dieser verbunden werden können. In diesem Zusammenhang erweist es sich als vorteilhaft, wenn Auftragsmuster abwechselnd aus wenigstens zwei Einlagenmaterialbändern ausgestanzt werden, wobei die zweite Einlagenmaterialbahn zum Ausstanzen in den Arbeitsbereich bewegt wird.

Weitere bevorzugte Ausführungsformen des erfindungsgemässen Verfahrens sind in den abhängigen Ansprüchen beschrieben.

Wie bereits erwähnt, betrifft die vorliegende Erfindung ausserdem eine Vorrichtung insbesondere zur Durchführung eines Verfahrens, wie es oben beschrieben wurde. Die Vorrichtung ist dabei zum Ausstanzen von Einlagen aus einer Einlagematerialbahn aus einem nicht-gewobenen Material vorgesehen, und umfasst eine Schneidmatrize mit einer Stanzöffnung sowie eine Schneide, zwischen welchen die Einlagematerialbahn getrennt wird. Die Vorrichtung ist insbesondere dadurch gekennzeichnet, dass die Schneide eine im Stanzbereich zur Stanzöffnung zulaufende Schneidfläche aufweist, dass die Schneidmatrize und die Schneide in einer Richtung im wesentlichen senkrecht zur Ebene der Einlagenmaterialbahn derart gelagert sind, dass sie aufeinander zugeführt werden können, wobei die Schneide in die Stanzöffnung der Schneidmatrize wenigstens teilweise eingreift und die dazwischen liegende Einlagenmaterialbahn unter Ausbildung der Einlage ausgetrennt wird, wobei Mittel angeordnet sind, mit Hilfe welcher die Schneide und/oder die Schneidmatrize auf einer Temperatur gehalten werden, bei welcher eine wenigstens teilweise Abschmelzung des Einlagenmaterials stattfindet.

Vorzugsweise weist die Schneidmatrize eine im wesentlichen zylindrische, bevorzugt kreiszylindrische Stanzöffnung auf, und die Schneidfläche der Schneide (16) schliesst mit der zugehörigen Zylinderachse einen spitzen Winkel, insbesondere bevorzugt im Bereich von 30 bis 60°, bevorzugt im Bereich von 45 °, ein.

Um eine direkte Verschiebung resp. einen Transfer der Einlage auf ein zweites Medium zu ermöglichen, erweist es sich gemäss einer weiteren bevorzugten Ausführungsform als vorteilhaft, die Schneide als Ringschneide auszubilden, welche innerhalb der Schneidfläche über eine Öffnung verfügt, durch welche ein Stempel senkrecht zur Ebene der Einlagematerialbahn geführt werden kann. Dabei wird der Stempel dazu vorgesehen, die Einlage durch die Stanzöffnung im wesentlichen unmittelbar nach dem Stanzprozess abzuführen, wobei bevorzugt diese Abführung, vorzugsweise in einer linearen Bewegung (z. B. parallel zur relativen Bewegungsrichtung von Schneide und Schneidmatrize), auf eine zweite Materialbahn erfolgt, und wobei insbesondere bevorzugt weiterhin Mittel vorgesehen sind, mit Hilfe welcher die Einlage mit der zweiten Materialbahn verbunden werden kann. Bei den Mitteln kann es sich um eine Siegelheizung handeln, mit Hilfe welcher die Einlage mit der zweiten Materialbahn in einem Heisssiegelprozess verbunden werden kann. Dabei wird insbesondere bevorzugt die Siegelheizung auf der der Einlage abgewandten Seite der zweiten Materialbahn angeordnet, und die Siegelheizung wird auf einer Temperatur gehalten, welche eine Aktivierung eines auf der der Einlage zugewandten Seite der zweiten Materialbahn angeordneten Siegelmaterials (kann auf der Einlage oder auf der zweiten Materialbahn bereits vorgesehen sein) auslöst.

Wie bereits erwähnt, kann die vorgeschlagene Vorrichtung insbesondere im Bereich der Herstellung von becherförmigen, mit einer Einlage versehenen Behältern wie Kaffeepulver-Kapseln verwendet werden. Dabei sind eine Einlagenmaterialbahn, eine die Einlagenmaterialbahn in einem Arbeitsbereich überlappende Behältermaterialbahn und eine im Arbeitsbereich angeordnete Stanzvorrichtung vorgesehen, durch welche die Einlagen an in einem vorbestimmten Auftragsmuster angeordneten Stanzpositionen ausstanzbar und in vorbestimmten Behälterpositionen auf der Behältermaterialbahn aufbringbar sind, wobei bevorzugt eine Vorschubeinrichtung vorhanden ist, durch welche die Stanzeinrichtung und die Einlagenmaterialbahn wenigstens bei einem Teil der Verschiebungsschritte im wesentlichen quer zur Bahnrichtung der Einlagenmaterialbahn relativ zueinander beweglich antreibbar sind. Im Zusammenhang mit diesem Verfahren wird explizit auf die schweizerische Anmeldung CH 0739/03 vom 25.04.2003 resp. die zugehörige europäische Patentanmeldung verwiesen.

Gemäss einer weiteren bevorzugten Ausführungsform der Vorrichtung gemäss der Erfindung verfügt der Siegelstempel über Mittel, insbesondere in Form von Mitteln zum Anlegen eines Unterdruckes (z.B. Vakuumleitungen mit Öffnungen auf der Stempeloberseite, wobei das Vakuum in Abhängigkeit des Stanzzyklus jeweils im wesentlichen nur angelegt ist, während der Transport auf eine zweite Materialbahn stattfindet), mittels welcher die Einlage zwischen dem Stanzen und dem Aufbringen auf die zweite Materialbahn am Siegelstempel gehalten werden kann.

Insbesondere im Zusammenhang mit der Herstellung von Kaffeekapseln erweist es sich als vorteilhaft, die Schneidmatrize in einer ersten stationären Ebene anzuordnen (in einem Matrizenhalter), wobei oberhalb dieser ersten stationären Ebene die zweite Materialbahn (z. B. Behältermaterialbahn) und oberhalb dieser zweiten Materialbahn eine Siegelheizung (zum Befestigen der Einlagen auf der Behältermaterialbahn) angeordnet sind. Dabei ist unterhalb der ersten stationären Ebene eine bevorzugt als Ringschneide ausgebildete Schneide (zum teilweisen Eingriff in die Schneidmatrize ausgelegt) senkrecht zur ersten stationären Ebene verschieblich gelagert, und ein Siegelstempel ist innerhalb der Ringschneide zu dieser axial verschieblich gelagert. So kann, wenn die Einlagematerialbahn zwischen Schneide und Schneidmatrize zugeführt wird, zunächst zwischen Schneide und Schneidmatrize die Einlage gestanzt werden, und diese anschliessend ohne jegliche Zwischenlagerung, grosse Verschiebung oder Ähnliches direkt auf die oberhalb geführte zweite Materialbahn in einer linearen Bewegung von unten aufgebracht werden, und mit dieser unter Zuhilfenahme der Siegelheizung verbunden werden. Anschliessend kann beispielsweise eine derart mit den Einlagen versehene Materialbahn in einem Umformprozess (in Kombination mit einem weiteren Stanzprozess der zweiten Materialbahn) zu Kaffeekapseln weiterbearbeitet werden.

Im Zusammenhang mit einer effizienten und parallelen Herstellung von einer Vielzahl von Einlagen respektive gegebenenfalls einer Vielzahl von Kaffeekapseln kann es sich als vorteilhaft erweisen, in einer ersten Ebene mehrere Schneidmatrizen anzuordnen, und in einer zweiten Ebene eine entsprechende Anzahl Schneiden anzuordnen, und die erste und die zweite Ebene während des Stanzprozesses zueinander synchronisiert zu bewegen.

Weitere bevorzugte Ausführungsformen der erfindungsgemässen Vorrichtung sind in den abhängigen Ansprüchen beschrieben.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: einen axialen Teilschnitt durch eine Stanzvorrichtung gemäss der Erfindung, wobei in der rechten Hälfte die Stanze im geöffneten Zustand dargestellt ist, und in der linken Hälfte die Stanze im geschlossenen Zustand dargestellt ist, wobei gleichzeitig die Einlage bereits auf einer zweiten Materialbahn fixiert wird;
- Fig. 2: einen axialen Teilschnitt analog zu Fig. 1 eines weiteren Ausführungsbeispiels einer Stanze;
- Fig. 3: eine schematische Aufsicht auf eine Stanze gemäss Fig. 1 oder Fig. 2, wobei mehrere derartige Stanzvorrichtungen parallel geschaltet sind; und
- Fig. 4: eine schematische Aufsicht gemäss Fig. 3, wobei weiterhin das Stanz- respektive Auftragsmuster sowie die Bemassungen im Detail dargestellt sind.

### WEGE ZUR AUSFÜHRUNG DER ERFINDUNG

Fig. 1 zeigt einen axialen schematischen Schnitt durch eine Stanzvorrichtung gemäss einem ersten Ausführungsbeispiel. Die Stanzvorrichtung steht auf einer Grundplatte 1, auf welcher Führungssäulen 2 befestigt sind. Eine Stanzvorrichtung umfasst normalerweise vier derartige Führungssäulen 2, wobei aber mehrere Stanzvorrichtungen von einer derartigen Gruppe von vier Führungssäulen 2 geführt werden können (vgl. weiter unten im Zusammenhang mit Fig. 3 und 4). In Bezug auf die Grundplatte 1 respektive auf die Führungssäulen 2 fix angeordnet sind einerseits die Deckplatte 4 sowie ein unterhalb davon angeordneter Matrizenhalter 11. Die Deckplatte 4 sowie der Matrizenhalter 11 können zur Fixierung fest mit den Führungssäulen 2 verbunden sein, können aber auch an anderen Befestigungsvorrichtungen in Bezug auf die Führungssäulen 2 ortsfest befestigt sein.

Die im Rahmen dieses Ausführungsbeispiels beschriebene Stanzvorrichtung ist u.a. dafür ausgelegt, in einem kombinierten Verfahren zunächst aus einer Einlagematerialbahn 26 eine Einlage 39 auszustanzen, und diese Einlage unmittelbar danach auf eine Behältermaterialbahn 27 aufzubringen. Um diesen direkten Transfer zu gewährleisten, wird die Behältermaterialbahn 27 oberhalb des Matrizenhalters 11 und gewissermassen auf diesem aufliegend geführt. Unterhalb des Matrizenhalters wird die Einlagematerialbahn 26 geführt.

Endgültig geht es dabei darum, Einlagen auf die Behältermaterialbahn und 20 aufzubringen und in einem anschliessenden, von der vorliegenden Stanzvorrichtung unabhängigen Prozess aus der Behältermaterialbahn Kaffeekapseln in einem Umformprozess herzustellen.

Die beweglichen Elemente der Stanzvorrichtung sind nun unterhalb des Matrizenhalters 11 angeordnet. Um die einzelnen Verfahrensschritte in einer einzigen Fig. darstellen zu können, ist die Stanzvorrichtung auf der rechten Halbseite im geöffneten Zustand dargestellt, und auf der linken Halbseite im geschlossenen Zustand unmittelbar beim Aufbringen der Einlage auf die Siegelfolie 27, d. h. auf die Behältermaterialbahn. Die beweglichen Elemente der Stanzvorrichtungen umfassen einen unteren Halter 5, welcher über einen Kniehebel 24 an den Führungssäulen 2 in vertikaler Richtung verschiebbar gelagert ist.

Als weiteres bewegliches Element ist der obere Halter 6 zu nennen, welcher ebenfalls an den Führungssäulen 2 in vertikaler Richtung verschiebbar gelagert ist. Der obere Halter 6 kann dabei bezüglich des unteren Halters 5 in einem gewissen Umfang bewegt werden, und diese relative Beweglichkeit ist für ein Funktionieren des Stanzprozesses entscheidend.

Der obere Halter 6 ist über eine Führungsstange 10 verschieblich mit dem unteren Halter 5 verbunden. Die parallel zu den Führungssäulen 2 angeordnete Führungsstange 10 ist fest mit dem oberen Halter 6 verbunden und wird am unteren Halter 5 über einen Führungshalter 7, in welchem ein Gleitlager 9 angeordnet ist, verschiebbar geführt. Der maximale Abstand von oberen Halter 6 und unteren Halter 5 wird dabei über eine Einstellmutter 30 bestimmt. Dieser maximale Abstand wird durch wenigstens eine Schneid-Druckfeder 23 erzwungen. Mit anderen Worten kann die obere Ebene 6 nur gegen die Federkraft der Schneid-Druckfeder 23 an die untere Ebene 5 angenähert werden, und dies auch nur bis zu einem weiteren Anschlag, dann nämlich, wenn die Führungsstange 10 respektive die Einstellmutter 30 mit der Oberfläche des unteren Halters 5 in Kontakt kommt.

Auf der oberen Seite des oberen Halters 6 ist zunächst eine Isolation 12 angeordnet, auf welcher anschliessend ein Spulenkörper 13 aufgesetzt ist. Innerhalb dieses Spulenkörpers 13 ist eine elektrische Spule 14 angeordnet, welche dazu dient, eine oberhalb des Spulenkörpers 13 angeordneten Ringschneide 16 induktiv aufzuheizen. Zur Kontrolle der Temperatur der Ringschneide 16 ist zudem ein Temperaturfühler 29 angeordnet. Die Ringschneide 16 ist über einen Klemmring 15 auf dem Spulenkörper 13 befestigt.

Die Ringschneide 16 ist im wesentlichen als innenseitig im wesentlichen zylindrisch ausgeschnittener Kreisring ausgebildet, dessen der Schneidmatrize 20 zugewandte Aussenfläche, die Schneidfläche 44, konisch zulaufend ausgebildet ist, d. h. es bildet sich eine Schneidspitze. Die Schneidfläche 44 schliesst mit der Achse der Ringschneide 16 einen Winkel von 30-45° ein. Die Schneidspitze der Ringschneide 16 ist dem Innendurchmesser der am Matrizenhalter 11 befestigten Schneidmatrize 20 angepasst. Die Schneidmatrize 20 besteht, genau wie die Ringschneide 16 aus einem gehärteten Metall und ist auswechselbar und in Form eines Kreisringes ausgebildet. Die Schneidmatrizen 20 verfügt ebenfalls über eine zylindrische zentrale Öffnung, deren Durchmesser aber zirka 2/10 mm grösser ist als der Durchmesser der Schneidspitze der Ringschneide 16. Die Ringschneide 16 fährt also bei einem Aufeinanderzuführen der Ringschneide 16 auf die Schneidmatrize 20 leicht in die Schneidmatrize20 hinein, und das zu trennende Material wird einerseits durch die Schneidspitze und andererseits zwischen der Schneidfläche 44 und der Innenkante der Schneidmatrize 20 geklemmt resp. getrennt.

Innerhalb der Ringschneide 16, d. h. in der zentralen Bohrung der Stanze, ist nun ausserdem ein Siegelstempel 17 aus Kunststoff respektive ein Stössel 21 angeordnet, welcher ebenfalls in vertikaler Richtung verschieblich gelagert ist. Dieser der Stössel 21 ist auf der unteren Seite zunächst im Führungshalter 7 des unteren Halters 5 in einem Gleitlager geführt. Gegen den Anschlag einer Einstellmutter 25 ist der Stössel 21 über eine Siegel-Druckfeder 22 nach oben verspannt, d. h. der Stössel 21 kann nur gegen die Federkraft der Siegel-Druckfeder 22 gegen den unteren Halter 25 nach unten verschoben werden. Im Bereich der Ringschneide 16 am Kopf des Stössels 21 ist der Siegelstempel 17 angeordnet, und dieser ist fest mit dem Stössel 21 verbunden. Der Siegelstempel 17 verfügt im Bereich der Ringschneide 16 über einen Absatz, welcher in einen korrespondierenden Absatz gebildet durch den Spulenkörper 13 und die Ringschneide 16 eingreift, so dass die Einheit aus Siegelstempel 17 und Stössel 22 nur bis zum Erreichen dieses Absatzes in den oberen Halter 6 eingeschoben werden kann. In der in der rechten Halbebene dargestellten offenen Stellung der Stanze wird der Siegelstempel 17 über die Einstellmutter 25 derart eingestellt, dass die obere Ebene des Siegelstempels 17 im wesentlichen in eine Ebene mit der Schneidspitze der Ringschneide 16 zu liegen kommt.

Innerhalb des Stössels 21 und insbesondere innerhalb des Siegelstempels 17 ist ein System aus Vakuumleitungen vorgesehen, welche auf der Unterseite des Stössels 21 über einen Vakuumanschluss 28 mit Vakuum beaufschlagt wird. Die Vakuumleitungen münden an der oberseitigen Innenfläche des Siegelstempel 17 in kleine Bohrungen, und dienen dazu, die ausgestanzte Einlage 39 bei deren Transport nach oben an die Behältermaterialbahn 27 am Siegelstempel 17 festzuhalten.

Unmittelbar oberhalb der Schneidmatrize 20 und zwischen Matrizenhalter 11 und Deckplatte 4 ist koaxial mit den beweglichen soeben beschriebenen unterhalb angeordneten Elementen der Stanze eine Siegelheizung 18 angeordnet. Diese Siegelheizung 18 ist über eine Isolation 19 an der Deckplatte 4 befestigt. Die Siegelheizung 18 ist im wesentlichen als zylindrischer Stempel ausgebildet, der elektrisch auf einer Temperatur gehalten wird, welche ein Versiegeln der Einlagen 39 mit der Behältermaterialbahn 27 erlaubt. Die Siegelheizung 18 wird dabei so oberhalb der Behältermaterialbahn 27 angeordnet, dass zwischen Behältermaterialbahn 27 und Siegelheizung 18 ein Abstand von zirka 1/2 mm verbleibt.

Die einzelnen Elemente unterer Halter 5, oberer Halter 6 sowie Stössel 21 mit daran befestigtem Siegelstempel 17 sind mit anderen Worten einstellbar relativ zueinander verschiebbar und beweglich, und die Beweglichkeit soll im folgenden anhand der Beschreibung der Funktionsweise bei einem Stanzvorgang beschrieben werden.

Wie bereits erwähnt ist auf der rechten Seite die Stanzvorrichtung im geöffneten Zustand dargestellt. In diesem geöffneten Zustand ist die Ringschneide 16 von der Schneidmatrize 20 beabstandet.

Zwischen diesen beiden Elementen ist die Einlagematerialbahn 26 geführt, und zwar bevorzugtermassen so, dass sie weder die Schneidmatrize 20 noch die Ringschneide 16 berührt. Als Einlagematerialbahn wird im vorliegenden Fall eine Bahn aus Polyurethanvlies aus Estane^{®} mit einem Flächengewicht von 50 Gramm pro Quadratmeter.

Oberhalb des Matrizenhalters 11 wird eine Siegelfolie 27 respektive eine Behältermaterialbahn geführt. Es handelt sich dabei um eine Metallbahn resp. ein Blech aus beispielsweise Aluminium, welches bereits mit einer Beschichtung versehen ist, welche ein Aufbringen und gleichzeitiges Befestigen der Einlagen 39 auf der Behältermaterialbahn 27 durch eine einfache lokale Erwärmung erlaubt (typischerweise handelt es sich bei der Beschichtung um einen Heisssiegellack auf Acrylbasis). Die Beschichtung muss zu diesem Zweck wenigstens auf der der Siegelheizung 18 abgewandten Seite auf der Behältermaterialbahn 27 vorhanden sein. Die Behältermaterialbahn 27 wird beabstandet von der Siegelheizung 18 geführt, es sollte zwischen Siegelheizung und Behältermaterialbahn wenigstens ein Abstand von 1/2 mm verbleiben.

Haben sowohl die Behältermaterialbahn 27 als auch die Einlagematerialbahn 26 die gewünschte Position erreicht, wird über den Kniehebel 24 die gesamte Einheit wie sie in der rechten Halbebene von Fig. 1 dargestellt ist, nach oben bewegt. Nach einer entsprechenden Verschiebung wird zunächst ein Kontakt zwischen der Ringschneide 16 (und gegebenenfalls der Oberfläche des Siegelstempels 17) mit der Einlagematerialbahn 26 stattfinden. Da die Einlagematerialbahn 26 flexibel ist, wird sie bei der weiteren Verschiebung von Siegelstempel 17 und Ringschneide 16 nach oben und zuletzt gegen die Schneidmatrize 20 gedrückt. Im Moment, in welchem die Einlagematerialbahn 26 zwischen der Ringschneide 16 und der Schneidmatrizen 20 gepresst wird, wird eine Trennung der Einlagematerialbahn unter Ausbildung der Einlagen 39 stattfinden. Einerseits findet diese Trennung aufgrund der mechanischen Trennwirkung zwischen Ringschneide 16 (respektive Schneidfläche 44) und Schneidmatrize 20 statt, andererseits wird aber auch erfindungsgemäss eine weitergehende Trennwirkung durch die Beheizung der Ringschneide 16 erreicht. Die Ringschneide 16 wird nämlich wenigstens im Moment des Stanzens auf einer Temperatur im Bereich von 75-90° oder mehr gehalten, und entsprechend werden dünne Fasern, welche durch die mechanische Wirkung nicht genügend getrennt werden, durch die Wärmeeinwirkung getrennt.

Nach Erreichen des Kontakts zwischen Ringschneide 16 und Schneidmatrize 20 ist der obere Halter 16 bezüglich des Matrizenhalters 11 in seiner Position fixiert. Da nun der Kniehebel 24 den unteren Halter 5 gegen die Kraft der Feder 23 weiter nach oben presst, wird der Stössel 21, respektive der an dessen Spitze angeordnete Siegelstempel 17, auf welchem über das Vakuum 3 die nun ausgestossene Einlage 39 fixiert ist, durch die zentrale Öffnung der Ringschneide 16 und durch die zentrale Öffnung der Schneidmatrize 20 hindurch zur Behältermaterialbahn 27 verschoben. Die Behältermaterialbahn 27 wird durch die Kraft des Stempels 17 an die Siegelheizung 18 gepresst, dieser Zustand ist nun auf der linken Seite von Fig. 1 dargestellt. Die Siegelheizung 18, welche auf einer Temperatur von zirka 160° bzw. abhängig vom Schmelzpunkt des Siegelmediums gehalten ist, bewirkt nun, dass die Einlage zwischen Stempel 17 und Behältermaterialbahn 27 respektive Siegelheizung 18 gepresst und erhitzt wird, so dass die auf der Behältermaterialbahn 27 angeordnete Beschichtung wenigstens teilweise aufschmilzt und zu einer festen Verbindung zwischen Einlage und Behältermaterialbahn 27 führt. Der dabei anliegende Druck wird durch die Siegel-Druckfeder 22 bestimmt. Der Kniehebel ist in dieser Position durchgestreckt, und eine weitere Rotation führt anschliessend wieder zu einer Auseinanderbewegung der Stanze. Behältermaterialbahn 27 und Einlagematerialbahn 26 können nun in die nächste geforderte Position verschoben werden.

Ein weiteres Ausführungsbeispiel einer Stanzvorrichtung ist in Fig. 2 angegeben, wobei entsprechende Teile gleich bezeichnet sind wie in Fig. 1. Entsprechend soll anfolgend nur noch auf die wesentlichen Unterschiede zwischen Fig. 1 und 2 eingegangen werden. In diesem Fall sind der Matrizenhalter 11 sowie die Deckplatte 4 nicht an den Führungssäulen 2 befestigt, sondern vielmehr an weiteren Tragsäulen 33. Die Führungssäulen 2 sind an ihrem oberen Ende über eine Abschlussplatte 34 begrenzt, auf welcher typischerweise die Einlagematerialbahn 26 geführt ist. Wie bereits weiter oben erwähnt, sind die Ringschneide 16 und die Schneidmatrize 20 für den Fall der Abnutzung auswechselbar vorgesehen. Um einerseits die Auswechselbarkeit dieser beiden Elemente zu vereinfachen, und um andererseits die Führung der Einlagematerialbahn 26 justieren zu können, ist über eine erste Drehachse 31 die Deckplatte 4 nach oben abkippbar und gleichermassen der Matrizenhalter 11 über eine zweite Achse 32.

Fig. 3 zeigt nun eine Aufsicht auf eine Vorrichtung, in welcher 8 Einlagen 39 gleichzeitig und synchron durch 8 Stanzvorrichtungen wie sie in Fig. 1 respektive Fig. 2 dargestellt sind, ausgestanzt werden. In Fig. 3 ist sichtbar, wie die Behältermaterialbahn 27 in einer ersten hauptsächlichen Vorschubrichtung 35 transportiert wird, und die Einlagematerialbahn in einer zweiten hauptsächlichen Vorschubrichtung 36, welche senkrecht zur ersten Vorschubrichtung 35 ist. Ausserdem werden zwei Einlagematerialbahnen 40 und 41 parallel nebeneinander geführt und nach einem bestimmten Muster (vgl. Fig. 4) abgefahren. In Bezug auf das Verfahren zur sequenziellen Abarbeitung einzelner Stanzpositionen in der Einlagematerialbahn 40 sei auf das in der CH 0739/03 im Detail beschriebene Verfahren verwiesen. In Fig. 3 weiterhin sichtbar ist der jeweilige Durchmesser 38, welcher anschliessend im nachgeschalteten Umformprozess zu den eigentlichen Kaffeekapseln führt. Ist ein Abschnitt der ersten Einlagematerialbahn 40 abgearbeitet, werden beide Bahnen des Einlagematerials in eine zweite Position verschoben, so dass die zunächst untere und nicht bearbeitete Einlagematerialbahn 41 für die nächste Stanzsequenz zur Verfügung steht, während die erste Einlagematerialbahn 42 in der oberen Position in der Richtung 36 abtransportiert werden kann.

Die Einzelheiten dieses Verfahrens sind in Fig. 4 schematisch dargestellt. Oben ist die vollständig mit Einlagen 39 bestückte Behältermaterialbahn 27 dargestellt, dabei wird sichtbar, wie die Behältermaterialbahn, welche einer Breite a von zirka 469mm aufweist, unter maximaler Materialausnützung (der Durchmesser 38 beträgt 63.5 mm) mit Einlagen 39 bestückt ist. Dies wird durch das Verschiebungsmuster, wie es im mittleren Bereich durch die Abfolge der Ziffern innerhalb der dargestellten Einlagematerialbahn 43 angegeben ist, unter gleichzeitiger optimaler Ausnützung des Materials der Einlagematerialbahn 43 erreicht. Dazu sind die Zentren der Einlagen 39 in der Einlagematerialbahn 43 um g = 24.75 mm in der Vorschubrichtung 35 beabstandet, und um d = 28.58 mm in der Vorschubrichtung 36. Die Achsen der einzelnen Stanzvorrichtungen sind in Vorschubrichtung 35 um f = 99 mm beabstandet und in Vorschubrichtung 36 um e = 114.32 mm, wobei die einzelnen Stanzpositionen symmetrisch versetzt angeordnet sind. Die Einlagematerialbahnen verfügen dabei über eine Breite b = 204 mm, und die für die beiden Bahnen 42 und 43 zur Verfügung stehende Breite c beträgt 706.25 mm.

Das verwendete Verfahren erlaubt ein Durchführen von 85 Stanzungen pro Minute.

### BEZUGSZEICHENLISTE

- 1: Grundplatte
- 2: Führungssäule
- 3: Vakuumleitung
- 4: Deckplatte
- 5: unterer Halter
- 6: oberer Halter
- 7: Führungshalter
- 8: Federführung
- 9: Gleitlager
- 10: Führungsstange
- 11: Matrizenhalter
- 12: Isolation (Material)
- 13: Spulenkörper
- 14: elektrische Spule
- 15: Klemmring
- 16: Ringschneide
- 17: Siegelstempel
- 18: Siegelheizung
- 19: Heizung
- 20: Schneidmatrize
- 21: Stössel
- 22: Siegel-Druckfeder
- 23: Schneid-Druckfeder
- 24: Kniehebel
- 25: Einstellmutter
- 26: Filtervlies, Einlagematerialbahn
- 27: Siegelfolie, Behältermaterialbahn
- 28: Vakuumsanschluss
- 29: Temperaturfühler
- 30: Einstellmutter
- 31: Drehachse für 4
- 32: Drehachse für 11
- 33: Tragsäule
- 34: Abschlussplatte
- 35: Vorschubrichtung von 27
- 36: Vorschubrichtung von 26
- 37: Durchmesser Einlage
- 38: Durchmesser Behältermaterial in Behältermaterialbahn
- 39: Einlage
- 40: erste Einlagematerialbahn (aktiv)
- 41: zweite Einlagematerialbahn (passiv)
- 42: erste Einlagematerialbahn (passiv)
- 43: zweite Einlagematerialbahn (aktiv)
- 44: Schneidfläche von 16
- 45: Stanzöffnung von 20

## Patentansprüche

1. Verfahren zum Ausstanzen von Einlagen (39) aus einer Einlagematerialbahn (26) aus einem nicht-gewobenen Material, wobei
in einem ersten Schritt die Einlagenmaterialbahn (26) zwischen eine eine Stanzöffnung (45) aufweisende Schneidmatrize (20) und eine eine im Stanzbereich zur Stanzöffnung (45) zulaufende Schneidfläche (44) aufweisende entsprechende Schneide (16) geführt wird,
und in einem zweiten Schritt die Schneidmatrize (20) und die Schneide (16) in einer Richtung im wesentlichen senkrecht zur Ebene der Einlagenmaterialbahn (26) derart aufeinander zugeführt werden, wobei die Schneide (16) in die Stanzöffnung (45) der Schneidmatrize (20) teilweise eingreift und die dazwischen liegende Einlagenmaterialbahn (26) unter Ausbildung der Einlage (39) ausgetrennt wird, und wobei die Schneide (16) und/oder die Schneidmatrize (20) auf einer Temperatur gehalten werden, bei welcher eine wenigstens teilweise Abschmelzung des Einlagenmaterials stattfindet
**dadurch gekennzeichnet, dass**
die Schneide (16) als Ringschneide ausgebildet ist, welche innerhalb der Schneidfläche (44) über eine Öffnung verfügt, durch welche ein Stempel (17) senkrecht zur Ebene der Einlagematerialbahn (26) geführt werden kann, und dass in einem dritten Schritt der Stempel (17) die Einlage (39) durch die Stanzöffnung (45) abführt, wobei diese Abführung auf eine zweite Materialbahn (27) erfolgt.

2. Verfahren nach Anspruch 1, **dadurch gekennzeichnet, dass** es sich bei der Einlagematerialbahn (26) um ein Polyurethanvlies, bevorzugt aus einem thermoplastischen Polyurethan auf Polyester- oder Polyetherbasis handelt und dass insbesondere bevorzugt die Schneide (16) und/oder die Schneidmatrize (20) auf einer minimalen Temperatur im Bereich von 75°-90°C gehalten wird.

3. Verfahren nach Anspruch 2, **dadurch gekennzeichnet, dass** es sich beim Polyurethanvlies um ein Polyurethanvlies mit einer Luftdurchlässigkeit von mehr als 300 l/m²/s und mit einer Porengrösse im Bereich von 10 bis 40 µm handelt, bevorzugt bei einer Dicke von im Bereich von 0.1 bis 0.3 mm.

4. Verfahren nach einem der vorhergehenden Ansprüche, **dadurch gekennzeichnet, dass** die Schneidmatrize (20) eine im wesentlichen zylindrische, bevorzugt kreiszylindrische Stanzöffnung (45) aufweist, und Schneidfläche (44) der Schneide (16) mit der Zylinderachse einen spitzen Winkel, insbesondere bevorzugt im Bereich von 30 bis 60° einschliesst.

5. Verfahren nach einem der vorhergehenden Ansprüche, **dadurch gekennzeichnet, dass** die Einlage (39) durch die Stanzöffnung (45) geführt und in Kontakt mit der zweiten Materialbahn (27) gebracht wird, wobei insbesondere bevorzugt die Einlage (39) mit der zweiten Materialbahn (27) verbunden wird.

6. Verfahren nach Anspruch 5, **dadurch gekennzeichnet, dass** die Einlage (39) mit der zweiten Materialbahn (27) in einem Heisssiegelprozess verbunden wird, wobei insbesondere bevorzugt auf der der Einlage (39) abgewandten Seite der zweiten Materialbahn (27) eine Siegelheizung (18) angeordnet ist, welche auf einer Temperatur gehalten wird, welche eine Aktivierung eines auf der der Einlage (39) zugewandten Seite der zweiten Materialbahn (27) angeordneten Siegelmaterials auslöst.

7. Verfahren nach einem der vorhergehenden Ansprüche, **dadurch gekennzeichnet, dass** die Schneide (16) und/oder die Schneidmatrize (20) induktiv auf der gewünschten Temperatur gehalten wird, respektive induktiv wenigstens im Moment der Zusammenführung von Schneide (16) und/oder Schneidmatrize (20) auf die gewünschte Temperatur bevorzugt im Bereich von 50 bis 150° C, insbesondere bevorzugt im Bereich von 75 bis 100 °C aufgeheizt wird.

8. Verfahren nach einem der vorhergehenden Ansprüche zum Herstellen von becherförmigen, mit einer Einlage (39) versehenen Behältern, **dadurch gekennzeichnet, dass** die Einlagen (39) vor dem Umformen der becherförmigen Behälter ausgestanzt werden, an den Stellen aufgebracht werden, an denen die Behälter in einem nachfolgenden Arbeitsgang durch Umformen gefertigt werden, und dass die becherförmigen Behälter (39) anschliessend aus einer Behältermaterialbahn (27) ausgestanzt und dann in einem Umformprozess geformt werden, wobei bevorzugt in einem Schritt zwischen 6 und 12 Einlagen (39), insbesondere bevorzugt 8 Einlagen (39) ausgestanzt werden.

9. Verfahren nach Anspruch 8, **dadurch gekennzeichnet, dass** es sich bei den becherförmigen Behältern um Kaffeepulver-Kapseln handelt.

10. Verfahren nach einem der Ansprüche 8 oder 9, **dadurch gekennzeichnet, dass** die Einlagen (39) aus einer Einlagenmaterialbahn (26) ausgestanzt werden, und dass die Einlagenmaterialbahn (26) und die Behältermaterialbahn (27) derart übereinander zugeführt werden, dass die Einlagen (39) unmittelbar nach deren Ausstanzen aus der Einlagenmaterialbahn (26) auf die darunter resp. darüber liegende Behältermaterialbahn (27) aufgebracht und mit dieser verbunden werden.

11. Verfahren nach einem der Ansprüche 8 bis 10, **dadurch gekennzeichnet, dass** die Einlagen (39) mit einer Stanzvorrichtung an in einem vorbestimmten Auftragsmuster angeordneten Stanzpositionen aus einer Einlagenmaterialbahn (26) ausgestanzt und die ausgestanzten Einlagen (39) an im Auftragsmuster angeordneten Auftragspositionen auf eine Behältermaterialbahn (27), die wenigstens im Bereich der Stanzvorrichtung die Einlagenmaterialbahn (26) in einem Arbeitsbereich überlappend geführt wird, aufgebracht werden, wobei anschliessend die Behälter aus der Behältermaterialbahn (27) im Bereich der Auftragspositionen hergestellt werden, wobei insbesondere bevorzugt die Einlagenmaterialbahn (26) und die Stanzvorrichtung zwischen nacheinander auszustanzenden Auftragsmustern wenigstens bei einem Teil der Verschiebungsschritte im Wesentlichen in Richtung (35) quer zur Abwickelrichtung (36) der Einlagenmaterialbahn (26) relativ zueinander bewegt werden.

12. Verfahren nach Anspruch 11, **dadurch gekennzeichnet, dass** mehrere Auftragsmuster entlang einer sich in Richtung (35) quer zur Abwickelrichtung (36) der Einlagenmaterialbahn (26) erstreckenden Bahn ausgestanzt werden, bevor die Stanzvorrichtung und die Einlagenmaterialbahn (26) relativ zueinander in Abwickelrichtung (36) bewegt werden.

13. Verfahren nach Anspruch 11 oder 12, **dadurch gekennzeichnet, dass** in Richtung (35) quer zur Abwickelrichtung (36) der Einlagenmaterialbahn (26) nacheinander mehr Auftragsmuster ausgestanzt werden als in Abwickelrichtung (36), wobei bevorzugt mehrere, in Richtung (36) der Einlagenmaterialbahn (26) im wesentlichen hintereinander, ggf. quer zur Vorschubrichtung der Einlagenmaterialbahn (26) versetzt angeordnete Einlagen (39) eines Auftragsmusters gleichzeitig ausgestanzt werden.

14. Verfahren nach einem der Ansprüche 8 bis 13, **dadurch gekennzeichnet, dass** die Auftragsmuster abwechselnd aus wenigstens zwei Einlagenmaterialbändern (42,43) ausgestanzt werden.

15. Verfahren nach Anspruch 14, **dadurch gekennzeichnet, dass** die zweite Einlagenmaterialbahn zum Ausstanzen in den Arbeitsbereich bewegt wird.

16. Vorrichtung zum Ausstanzen von Einlagen (39) aus einer Einlagematerialbahn (26) aus einem nicht-gewobenen Material umfassend eine Schneidmatrize (20) mit einer Stanzöffnung (45) sowie eine Schneide (16), zwischen welchen die Einlagematerialbahn (26) getrennt wird, wobei
die Schneide (16) eine im Stanzbereich zur Stanzöffnung (45) zulaufende Schneidfläche (44) aufweist,
wobei die Schneidmatrize (20) und die Schneide (16) in einer Richtung im wesentlichen senkrecht zur Ebene der Einlagenmaterialbahn (26) derart gelagert sind, dass sie aufeinander zugeführt werden können, wobei die Schneide (16) in die Stanzöffnung (45) der Schneidmatrize (20) wenigstens teilweise eingreift und die dazwischen liegende Einlagenmaterialbahn (26) unter Ausbildung der Einlage (39) ausgetrennt wird, wobei Mittel (13, 14) angeordnet sind, mit Hilfe welcher die Schneide (16) und/oder die Schneidmatrize (20) auf einer Temperatur gehalten werden, bei welcher eine wenigstens teilweise Abschmelzung des Einlagenmaterials stattfindet,
**dadurch gekennzeichnet, dass**
die Schneide (16) als Ringschneide ausgebildet ist, welche innerhalb der Schneidfläche (44) über eine Öffnung verfügt, durch welche ein Stempel (17) senkrecht zur Ebene der Einlagematerialbahn (26) geführt werden kann, und dass der Stempel (17) dazu vorgesehen ist, die Einlage (39) durch die Stanzöffnung (45) nach dem Stanzprozess abzuführen, wobei diese Abführung in einer linearen Bewegung, auf eine zweite Materialbahn (27) erfolgt.

17. Vorrichtung nach Anspruch 16, **dadurch gekennzeichnet, dass** die Schneidmatrize (20) eine im wesentlichen zylindrische, bevorzugt kreiszylindrische Stanzöffnung (45) aufweist, und Schneidfläche (44) der Schneide (16) mit der Zylinderachse einen spitzen Winkel, insbesondere bevorzugt im Bereich von 30 bis 60° einschliesst.

18. Vorrichtung nach einem der Ansprüche 16 oder 17, **dadurch gekennzeichnet, dass** Mittel (18) vorgesehen sind, mit Hilfe welcher die Einlage (39) mit der zweiten Materialbahn (27) verbunden werden kann.

19. Vorrichtung nach Anspruch 18, **dadurch gekennzeichnet, dass** es sich bei den Mitteln (18) um eine Siegelheizung handelt, mit Hilfe welcher die Einlage (39) mit der zweiten Materialbahn (27) in einem Heisssiegelprozess verbunden werden kann, wobei insbesondere bevorzugt die Siegelheizung (18) auf der der Einlage (39) abgewandten Seite der zweiten Materialbahn (27) angeordnet ist, und die Siegelheizung (18) auf einer Temperatur gehalten wird, welche eine Aktivierung eines auf der der Einlage (39) zugewandten Seite der zweiten Materialbahn (27) angeordneten Siegelmaterials auslöst.

20. Vorrichtung nach einem der Ansprüche 18 oder 19, **dadurch gekennzeichnet, dass** die Vorrichtung zur Herstellung von becherförmigen, mit einer Einlage (39) versehenen Behältern wie Kaffeepulver-Kapseln ausgebildet ist, wobei eine Einlagenmaterialbahn (26), eine die Einlagenmaterialbahn (26) in einem Arbeitsbereich überlappende Behältermaterialbahn (27) und eine im Arbeitsbereich angeordnete Stanzvorrichtung, durch welche die Einlagen (39) an in einem vorbestimmten Auftragsmuster angeordneten Stanzpositionen ausstanzbar und in vorbestimmten Behälterpositionen auf der Behältermaterialbahn (27) aufbringbar sind, wobei bevorzugt eine Vorschubeinrichtung vorhanden ist, durch welche die Stanzeinrichtung und die Einlagenmaterialbahn (26) wenigstens bei einem Teil der Verschiebungsschritte im wesentlichen quer zur Bahnrichtung (36) der Einlagenmaterialbahn (27) relativ zueinander beweglich antreibbar sind.

21. Vorrichtung nach Anspruch 20, **dadurch gekennzeichnet, dass** die Bahnrichtung (36) der Einlagenmaterialbahn (27) im Wesentlichen senkrecht zur Bahnrichtung (35) der Behältermaterialbahn (27) verläuft.

22. Vorrichtung nach Anspruch 20 oder 21, **dadurch gekennzeichnet, dass** zwei im Wesentlichen parallele und bevorzugt nebeneinander angeordnete Einlagenmaterialbahnen (27) vorgesehen sind.

23. Vorrichtung nach Anspruch 22, **dadurch gekennzeichnet, dass** die beiden Einlagenmaterialbahnen (27) unabhängig voneinander in Bahnrichtung zustellbar ausgestaltet sind.

24. Vorrichtung nach einem der Ansprüche 18 bis 23, **dadurch gekennzeichnet, dass** der Siegelstempel (17) über Mittel (3), insbesondere in Form von Mitteln zum Anlegen eines Unterdruckes, verfügt, mittels welcher die Einlage (39) zwischen dem Stanzen und dem Aufbringen auf die zweite Materialbahn (27) am Siegelstempel (17) gehalten werden kann.

25. Vorrichtung nach einem der Ansprüche 18 bis 24, **dadurch gekennzeichnet, dass** die Schneidmatrize (20) in einer ersten stationären Ebene angeordnet ist, dass oberhalb dieser ersten stationären Ebene die zweite Materialbahn (27) und oberhalb dieser zweiten Materialbahn (27) eine Siegelheizung (18) angeordnet sind, dass unterhalb der ersten stationären Ebene eine als Ringschneide (16) ausgebildete Schneide (16) senkrecht zur ersten stationären Ebene verschieblich gelagert ist, und dass ein Siegelstempel (17) innerhalb der Ringschneide (16) zu dieser axial verschieblich gelagert ist.

26. Vorrichtung nach einem der Ansprüche 16 bis 25, **dadurch gekennzeichnet, dass** in einer ersten Ebene mehrere Schneidmatrizen (20) angeordnet sind, und in einer zweiten Ebene eine entsprechende Anzahl Schneiden (16) angeordnet sind, und dass die erste und die zweite Ebene während des Stanzprozesses synchronisiert zueinander bewegt werden.

## Claims

1. Method of punching inserts (39) out of an insert material web (26) of a non-woven material, wherein
in a first step the insert material web (26) is guided between a die-plate (20) having a punching aperture (45) and a corresponding cutting edge (16) having a cutting surface (44) that in the punching region tapers towards the punching aperture (45),
and in a second step the die-plate (20) and the cutting edge (16) are guided towards one another in a direction substantially at right angles to the plane of the insert material web (26) in such a way, wherein the cutting edge (16) engages partially into the punching aperture (45) of the die-plate (20) and the insert material web (26) situated therebetween is cut to form the insert (39), and wherein the cutting edge (16) and/or the die-plate (20) are held at a temperature, at which an at least partial melting of the insert material occurs,
**characterized in that**
the cutting edge (16) takes the form of an annular cutting edge, which inside the cutting surface (44) has an opening, through which a plunger (17) may be guided at right angles to the plane of the insert material web (26), and that in a third step the plunger (17) removes the insert (39) through the punching aperture (45),
wherein this removal is effected onto a second material web (27).

2. Method according to claim 1, **characterized in that** the insert material web (26) is a polyurethane non-woven, preferably of a thermoplastic polyester- or polyether-based polyurethane, and that particularly preferably the cutting edge (16) and/or the die-plate (20) is held at a minimum temperature in the region of 75°- 90°C.

3. Method according to claim 2, **characterized in that** the polyurethane non-woven is a polyurethane non-woven having an air permeability of more than 300 1/m²/s and a pore size in the region of 10 to 40 µm, preferably with a thickness of in the region of 0.1 to 0.3 mm.

4. Method according to one of the preceding claims, **characterized in that** the die-plate (20) has a substantially cylindrical, preferably circular-cylindrical punching aperture (45), and cutting surface (44) of the cutting edge (16) forms with the cylinder axis an acute angle, particularly preferably in the region of 30 to 60°.

5. Method according to one of the preceding claims, **characterized in that** the insert (39) is guided through the punching aperture (45) and brought into contact with the second material web (27), wherein particularly preferably the insert (39) is joined to the second material web (27).

6. Method according to claim 5, **characterized in that** the insert (39) is joined to the second material web (27) in a heat-sealing process, wherein particularly preferably at the side of the second web (27) remote from the insert (39) a heat-sealing device (18) is disposed, which is held at a temperature that triggers an activation of a sealing material disposed at the side of the second material web (27) facing the insert (39).

7. Method according to one of the preceding claims, **characterized in that** the cutting edge (16) and/or the die-plate (20) is held inductively at the desired temperature and/or at least at the moment, when the cutting edge (16) and/or the die-plate (20) are brought together, is heated inductively up to the desired temperature preferably in the region of 50 to 150°C, particularly preferably in the region of 75 to 100°C.

8. Method according to one of the preceding claims for the manufacture of bowl-shaped containers provided with an insert (39), **characterized in that** prior to forming of the bowl-shaped containers the inserts (39) are punched out, deposited at the points where the containers in a subsequent operation are produced by forming, and that the bowl-shaped containers (39) are then punched out of a container material web (27) and then formed in a forming process, wherein preferably in one step between 6 and 12 inserts (39), particularly preferably 8 inserts (39) are punched out.

9. Method according to claim 8, **characterized in that** the bowl-shaped containers are coffee powder capsules.

10. Method according to one of claims 8 or 9, **characterized in that** the inserts (39) are punched out of an insert material web (26), and that the insert material web (26) and the container material web (27) are fed one above the other in such a way that the inserts (39) immediately after being punched out of the insert material web (26) are deposited onto the container material web (27) situated above and/or below and are joined thereto.

11. Method according to one of claims 8 to 10, **characterized in that** the inserts (39) are punched out of an insert material web (26) by a punching apparatus at punching positions disposed in a predetermined order pattern and the punched-out inserts (39) are deposited at order positions disposed in the order pattern onto a container material web (27), which at least in the region of the punching apparatus is guided so as to overlap the insert material web (26) in a working area, wherein the containers are then manufactured from the container material web (27) in the region of the order positions, wherein particularly preferably between successive order patterns that are to be punched out the insert material web (26) and the punching apparatus are moved relative to one another at least by some of the displacement increments substantially in a direction (35) transversely of the take-off direction (36) of the insert material web (26).

12. Method according to claim 11, **characterized in that** a plurality of order patterns are punched out along a path extending in direction (35) transversely of the take-off direction (36) of the insert material web (26) before the punching apparatus and the insert material web (26) are moved in take-off direction (36) relative to one another.

13. Method according to claim 11 or 12, **characterized in that** in a direction (35) transversely of the take-off direction (36) of the insert material web (26) more order patterns are punched out in succession than in take-off direction (36), wherein preferably a plurality of inserts (39) of an order pattern, which are arranged offset in direction (36) of the insert material web (26) substantially one after the other, optionally transversely of the feed direction of the insert material web (36), are punched out simultaneously.

14. Method according to one of claims 8 to 13, **characterized in that** the order patterns are punched out alternately from at least two insert material strips (42, 43).

15. Method according to claim 14, **characterized in that** the second insert material web for the punching-out operation is moved into the working area.

16. Apparatus for punching inserts (39) out of an insert material web (26) of a non-woven material, comprising a die-plate (20) having a punching aperture (45) and a cutting edge (16), between which the insert material web (26) is cut, wherein
the cutting edge (16) has a cutting surface (44), which in the punching region tapers towards the punching aperture (45),
wherein the die-plate (20) and the cutting edge (16) are mounted in a direction substantially at right angles to the plane of the insert material web (26) in such a way that they may be guided towards one another,
wherein the cutting edge (16) engages at least partially into the punching aperture (45) of the die-plate (20) and the insert material web (26) lying therebetween is cut out to form the insert (39),
wherein means (13, 14) are disposed, with the aid of which the cutting edge (16) and/or the die-plate (20) are held at a temperature, at which an at least partial melting of the insert material occurs,
**characterized in that**
the cutting edge (16) takes the form of an annular cutting edge, which inside the cutting surface (44) has an opening, through which a plunger (17) may be guided at right angles to the plane of the insert material web (26), and that the plunger (17) is provided for removing the insert (39) through the punching aperture (45) after the punching process, wherein this removal is effected in a linear motion, onto a second material web (27).

17. Apparatus according to claim 16, **characterized in that** the die-plate (20) has a substantially cylindrical, preferably circular-cylindrical punching aperture (45), and cutting surface (44) of the cutting edge (16) forms with the cylinder axis an acute angle, particularly preferably in the region of 30 to 60°.

18. Apparatus according to one of claims 16 or 17, **characterized in that** means (18) are provided, with the aid of which the insert (39) may be joined to the second material web (27).

19. Apparatus according to claim 18, **characterized in that** the means (18) are a heat-sealing device, with the aid of which the insert (39) may be joined to the second material web (27) in a heat-sealing process, wherein particularly preferably the heat-sealing device (18) is disposed at the side of the second material web (27) remote from the insert (39), and the heat-sealing device (18) is held at a temperature that triggers an activation of a sealing material, which is disposed at the side of the second material web (27) facing the insert (39).

20. Apparatus according to one of claims 18 or 19, **characterized in that** the apparatus is designed to manufacture bowl-shaped containers provided with an insert (39), such as coffee powder capsules, wherein an insert material web (26), a container material web (27) that overlaps the insert material web (26) in a working area, and a punching apparatus, which is disposed in the working area and by means of which the inserts (39) may be punched out at punching positions disposed in a predetermined order pattern and may be deposited in specific container positions on the container material web (27), wherein preferably a feed device is provided, by means of which the punching device and the insert material web (26) may be set in motion relative to one another at least by some of the displacement increments substantially transversely of the web direction (36) of the insert material web (27).

21. Apparatus according to claim 20, **characterized in that** the web direction (36) of the insert material web (27) extends substantially at right angles to the web direction (35) of the container material web (27).

22. Apparatus according to claim 20 or 21, **characterized in that** two insert material webs (27) are provided, substantially parallel and disposed preferably side by side.

23. Apparatus according to claim 22, **characterized in that** the two insert material webs (27) are designed to be feedable in web direction independently of one another.

24. Apparatus according to one of claims 18 to 23, **characterized in that** the sealing plunger (17) has means (3), particularly in the form of means of applying a partial vacuum, by means of which the insert (39) between being punched and deposited onto the second material web (27) may be held on the sealing plunger (17).

25. Apparatus according to one of claims 18 to 24, **characterized in that** the die-plate (20) is disposed in a first stationary plane, that above this first stationary plane the second material web (27) and above this second material web (27) a heat-sealing device (18) are disposed, that below the first stationary plane a cutting edge (16) in the form of an annular cutting edge is mounted displaceably at right angles to the first stationary plane, and that a sealing plunger (17) is mounted so as to be axially displaceable inside and relative to the annular cutting edge (16).

26. Apparatus according to one of claims 16 to 25, **characterized in that** in a first plane a plurality of die-plates (20) are disposed, and in a second plane a corresponding number of cutting edges (16) are disposed, and that the first and the second plane during the punching process are moved in synchronism relative to one another

## Revendications

1. Procédé de découpe d'inserts (39) à partir d'une bande (26) de matière d'inserts en une matière non-tissée, dans lequel
dans une première étape, la bande (26) de matière d'inserts est guidée entre une matrice de découpage (20) comportant une ouverture de découpage (45) et une surface tranchante (44) comportant un tranchant (16) correspondant dans la zone de découpe de l'ouverture de découpage (45), et
dans une deuxième étape, la matrice de découpage (20) et le tranchant (16) sont approchés l'un de l'autre dans une direction sensiblement perpendiculaire au plan de la bande (26) de matière d'inserts de telle sorte que le tranchant (16) s'engage partiellement dans l'ouverture de découpage (45) de la matrice de découpage (20), et découpe la bande (26) de matière d'inserts située entre, en formant l'insert (39), le tranchant (16) et/ou la matrice de découpage (20) étant maintenus à une température à laquelle a lieu une fusion, au moins partielle, de la matière d'inserts,
**caractérisé en ce que**
le tranchant (16) est réalisé sous la forme d'un tranchant annulaire, qui dispose d'une ouverture à l'intérieur de la surface tranchante (44), à travers laquelle un poinçon (17) peut être guidé perpendiculairement au plan de la bande (26) de matière d'inserts et **en ce que**, dans une troisième étape, le poinçon (17) évacue l'insert (39) par l'ouverture de découpage (45), cette évacuation étant effectuée sur une deuxième bande (27) de matière.

2. Procédé selon la revendication 1, **caractérisé en ce que**, en ce qui concerne la bande (26) de matière d'inserts, il s'agit d'un non-tissé de polyuréthanne, de préférence d'un polyuréthanne thermoplastique à base de polyester ou de polyéther, et **en ce qu'**il est notamment préféré que le tranchant (16) et/ou la matrice de découpage (20) soient maintenus à une température minimale de l'ordre de 75° - 90 °C.

3. Procédé selon la revendication 2, **caractérisé en ce que**, en ce qui concerne le non-tissé de polyuréthanne, il s'agit d'un non-tissé de polyuréthanne d'une perméabilité à l'air supérieure à 300 l/m²/s et d'une grosseur de pores dans la plage de 10 à 40 µm, ayant de préférence une épaisseur dans la plage de 0,1 à 0,3 mm.

4. Procédé selon l'une des revendications précédentes, **caractérisé en ce que** la matrice de découpage (20) comporte une ouverture de découpage (45) sensiblement cylindrique, de préférence cylindrique circulaire, et **en ce que** la surface tranchante (44) du tranchant (16) forme avec l'axe du cylindre un angle aigu, qui est notamment de préférence situé dans la plage de 30 à 60°.

5. Procédé selon l'une des revendications précédentes, **caractérisé en ce que** l'insert (39) est guidé à travers l'ouverture de découpage (45) et est mis en contact avec la deuxième bande (27) de matière, l'insert (39) étant notamment de préférence relié à la deuxième bande (27) de matière.

6. Procédé selon la revendication 5, **caractérisé en ce que** l'insert (39) est relié à la deuxième bande (27) de matière par un processus de scellement thermique, un chauffage de scellement (18) étant notamment de préférence disposé sur la face de la deuxième bande (27) de matière opposée à l'insert (39), lequel est maintenu à une température qui déclenche une activation d'une substance de scellement prévue sur la face de la deuxième bande (27) de matière orientée vers l'insert (39).

7. Procédé selon l'une des revendications précédentes, **caractérisé en ce que** le tranchant (16) et/ou la matrice de découpage (20) sont maintenus par induction à la température souhaitée, ou sont portés par induction à la température souhaitée se situant de préférence dans la plage de 50 à 150 °C, de façon particulièrement préférée dans la plage de 75 à 100 °C, au moins au moment du contact entre le tranchant (16) et/ou la matrice de découpage (20).

8. Procédé selon l'une des revendications précédentes, destiné à la fabrication de contenants en forme de godets dotés d'un insert (39), **caractérisé en ce que** les inserts (39) sont découpés avant la conformation des contenants en forme de godets, sont placés aux emplacements auxquels les contenants sont fabriqués par conformation dans une phase de travail consécutive, et **en ce que** les contenants en forme de godets (39) sont ensuite découpés d'une bande (27) de matière de contenants et conformés dans un processus de conformation consécutif, entre 6 et 12 inserts (39), de façon particulièrement préférée 8 inserts (39), étant de préférence découpés en une phase.

9. Procédé selon la revendication 8, **caractérisé en ce que**, en ce qui concerne les contenants en forme de godets, il s'agit de capsules de café en poudre.

10. Procédé selon l'une des revendications 8 et 9, **caractérisé en ce que** les inserts (39) sont découpés d'une bande (26) de matière d'inserts, et **en ce que** la bande (26) de matière d'inserts et la bande (27) de matière de contenants sont amenées l'une au-dessus de l'autre de telle sorte que, immédiatement après leur découpe de la bande (26) de matière d'inserts, les inserts (39) soient appliqués sur la bande (27) de matière de contenants située au-dessous ou au-dessus, et reliés à celle-ci.

11. Procédé selon l'une des revendications 8 à 10, **caractérisé en ce que** les inserts (39) sont découpés d'une bande (26) de matière d'inserts avec un dispositif de découpage dans des positions de découpage placées selon un modèle d'application prédéterminé, et **en ce que** les inserts (39) découpés, disposés dans des positions d'application du modèle d'application, sont appliqués sur une bande (27) de matière de contenants qui, au moins dans la zone du dispositif de découpage, est guidée dans une zone de travail en chevauchant la bande (26) de matière d'inserts, les contenants étant ensuite fabriqués à partir de la bande (27) de matière de contenants dans la zone des positions d'application, la bande (26) de matière d'inserts et le dispositif de découpage étant notamment de préférence déplacés l'un par rapport à l'autre, sensiblement dans le sens (35) transversal au sens de déroulement (36) de la bande (26) de matière d'inserts entre des modèles d'application à découper successivement, au moins au cours d'une partie des phases de translation.

12. Procédé selon la revendication 11, **caractérisé en ce que** plusieurs modèles d'application sont découpés le long d'une bande s'étendant dans le sens (35) transversal au sens de déroulement (36) de la bande (26) de matière d'inserts, avant que le dispositif de découpage et la bande (26) de matière d'inserts soient déplacés l'un par rapport à l'autre dans le sens de déroulement (36).

13. Procédé selon la revendication 11 ou 12, **caractérisé en ce que** plus de modèles d'application sont découpés successivement dans le sens (35) transversal au sens de déroulement (36) de la bande (26) de matière d'inserts que dans le sens de déroulement (36), plusieurs inserts (39) d'un modèle d'application disposés sensiblement les uns derrière les autres, le cas échéant décalés transversalement au sens d'avance de la bande (26) de matière d'inserts, étant de préférence découpés simultanément dans le sens (36) de la bande (26) de matière d'inserts.

14. Procédé selon l'une des revendications 8 à 13, **caractérisé en ce que** les modèles d'application sont découpés en alternance à partir d'au moins deux bandes (42, 43) de matière d'inserts.

15. Procédé selon la revendication 14, **caractérisé en ce que** la deuxième bande de matière d'inserts est déplacée dans la zone de travail pour le découpage.

16. Dispositif de découpe d'inserts (39) à partir d'une bande (26) de matière d'inserts en une matière non-tissée, comportant une matrice de découpage (20) avec une ouverture de découpage (45), ainsi qu'un tranchant (16), entre lesquels la bande (26) de matière d'inserts est séparée,
le tranchant (16) comportant une surface tranchante (44) convergeant dans la zone de découpe vers l'ouverture de découpage (45),
la matrice de découpage (20) et le tranchant (16) étant positionnés dans une direction sensiblement perpendiculaire au plan de la bande (26) de matière d'inserts de telle sorte qu'ils puissent être approchés l'un de l'autre, le tranchant (16) s'engageant alors, au moins partiellement, dans l'ouverture de découpage (45) de la matrice de découpage (20), et découpant la bande (26) de matière d'inserts située entre, en formant l'insert (39), des moyens (13, 14) étant prévus, à l'aide desquels le tranchant (16) et/ou la matrice de découpage (20) sont maintenus à une température à laquelle a lieu une fusion, au moins partielle, de la matière d'inserts,
**caractérisé en ce que**
le tranchant (16) est réalisé sous la forme d'un tranchant annulaire, qui dispose d'une ouverture à l'intérieur de la surface tranchante (44), à travers laquelle un poinçon (17) peut être guidé perpendiculairement au plan de la bande (26) de matière d'inserts, et **en ce que** le poinçon (17) est prévu pour évacuer après le processus de découpage l'insert (39) par l'ouverture de découpage (45), cette évacuation étant effectuée par un mouvement linéaire sur une deuxième bande (27) de matière.

17. Dispositif selon la revendication 16, **caractérisé en ce que** la matrice de découpage (20) comporte une ouverture de découpage (45) sensiblement cylindrique, de préférence cylindrique circulaire, et **en ce que** la surface tranchante (44) du tranchant (16) forme avec l'axe du cylindre un angle aigu, qui est notamment de préférence situé dans la plage de 30 à 60°.

18. Dispositif selon l'une des revendications 16 ou 17, **caractérisé en ce que** des moyens (18) sont prévus, à l'aide desquels l'insert (39) peut être relié à la deuxième bande (27) de matière.

19. Dispositif selon la revendication 18, **caractérisé en ce que**, en ce qui concerne les moyens (18), il s'agit d'un chauffage de scellement, à l'aide duquel l'insert (39) peut être relié à la deuxième bande (27) de matière par un processus de scellement thermique, le chauffage de scellement (18) étant notamment de préférence disposé sur la face de la deuxième bande (27) de matière opposée à l'insert (39), et le chauffage de scellement (18) étant maintenu à une température qui déclenche une activation d'une substance de scellement prévue sur la face de la deuxième bande (27) de matière orientée vers l'insert (39).

20. Dispositif selon l'une des revendications 18 et 19, **caractérisé en ce que** le dispositif est agencé pour la fabrication de contenants en forme de godets dotés d'un insert (39), tels que des capsules de café en poudre, une bande (26) de matière d'inserts, une bande (27) de matière de contenants chevauchant la bande (26) de matière d'inserts dans une zone de travail, et un dispositif de découpage disposé dans la zone de travail, avec lequel les inserts (39) peuvent être découpés dans des positions de découpe placées selon un modèle d'application prédéterminé, et appliqués sur la bande (27) de matière de contenants dans des positions prédéterminées de contenants, un dispositif d'avance étant de préférence prévu, avec lequel le dispositif de découpage et la bande (26) de matière d'inserts peuvent être entraînés en translation, pour l'essentiel transversalement au sens (36) de la bande (27) de matière d'inserts, au moins au cours d'une partie des phases de translation.

21. Dispositif selon la revendication 20, **caractérisé en ce que** le sens (36) de la bande (27) de matière d'inserts s'étend pour l'essentiel perpendiculairement au sens (35) de la bande (27) de matière de contenants.

22. Dispositif selon la revendication 20 ou 21, **caractérisé en ce qu'**il est prévu deux bandes (27) de matière d'inserts sensiblement parallèles, et disposées de préférence côte à côte.

23. Dispositif selon la revendication 22, **caractérisé en ce que** les deux bandes (27) de matière d'inserts peuvent être déplacées indépendamment l'une de l'autre dans le sens de la bande.

24. Dispositif selon l'une des revendications 18 à 23, **caractérisé en ce que** le poinçon de scellement (17) dispose de moyens (3), notamment sous la forme de moyens destinés à appliquer une dépression, à l'aide desquels l'insert (39) peut être retenu sur le poinçon de scellement (17) entre le découpage et l'application sur la deuxième bande (27) de matière.

25. Dispositif selon l'une des revendications 18 à 24, **caractérisé en ce que** la matrice de découpage (20) est disposée dans un premier plan stationnaire, **en ce que** la deuxième bande (27) de matière est disposée au-dessus de ce premier plan stationnaire, et **en ce qu'**un chauffage de scellement (18) est disposé au-dessus de cette deuxième bande (27) de matière, un tranchant (16) réalisé sous la forme d'un tranchant annulaire (16) étant monté en translation sous le premier plan stationnaire perpendiculairement au premier plan stationnaire, et un poinçon de scellement (17) étant monté axialement en translation à l'intérieur du tranchant annulaire (16).

26. Dispositif selon l'une des revendications 16 à 25, **caractérisé en ce que** plusieurs matrices de découpage (20) sont disposées dans un premier plan, et un nombre correspondant de tranchants (16) dans un deuxième plan, et **en ce que** les premier et deuxième plans sont déplacés de façon synchrone l'un par rapport à l'autre pendant le processus de découpage.
